# EUROPÄISCHE PATENTSCHRIFT

(11) **EP 1 619 295 B1**
(45) Veröffentlichungstag und Bekanntmachung des Hinweises auf die Patenterteilung: **12.08.2009**
(21) Anmeldenummer: 05104996.3
(22) Anmeldetag: 08.06.2005
(51) Int. Cl.: D21F 1/00

(54) **Papiermaschinenbespannung**
Papermaking fabric
Toile pour machine à papier

(30) Priorität: 22.07.2004 DE 102004035522
(43) Veröffentlichungstag der Anmeldung: 25.01.2006
(73) Patentinhaber: Voith Patent GmbH, 89522 Heidenheim (DE)
(72) Erfinder: Westerkamp, Arved, 72581 Dettingen/Ems (DE); Boeck, Johann, 4120 Neufelden (AT)

(56) Entgegenhaltungen:
- DE-A- 19 732 879
- US-A- 5 829 489
- US-A- 5 988 229

## Beschreibung

Die vorliegende Erfindung betrifft eine Papiermaschinenbespannung nach dem Oberbegriff des Anspruchs 1.

Um die wesentlichen Anforderungen an Papiermaschinenbespannungen zum Einsatz in der Formierpartie von Papiermaschinen, sog. Formiersieben, im Hinblick auf Erhöhung der Dimensionsstabilität und Reduktion von Markierungsneigung zu erfüllen, wurden in den letzten Jahren zunehmend dreilagige Formiersiebe entwickelt.

Diese Siebe weisen eine papierseitige Webstruktur auf, welche durch Bindefäden mit einer maschinenseitigen Webstruktur verbunden ist. Bei einem solchen Sieb werden die Bindefäden unter Bildung von Anbindepunkten mit der papierseitigen Webstruktur und unter Bildung von Abbindepunkten mit der maschinenseitigen Webstruktur verwoben.

Hierbei können die herkömmlich schussgebundenen, dreilagigen Gewebe mit einem separaten Bindefadensystem den Anforderungen bzgl. Monoplanität der Oberfläche und daraus folgend den Anforderungen an das Markierungsverhalten nicht mehr Genüge tun.

Aus diesem Grund wurde den reinen Bindefäden eine zusätzliche 'Aufgabe' gegeben, indem man sie als Teil der papierseitigen Webstruktur verwendet, d.h. die Bindefäden setzten die durch die Kett- und Schussfäden gebildete Webstruktur fort. Somit kommt den Bindefäden zu der bindenden Wirkung auch eine faserunterstützende Wirkung zu. Solche Formiersiebe werden als SSB Siebe bezeichnet, wobei SSB für strukturschussgebunden bzw. für "Sheet Support Binder" steht. Die Markierungsneigung auf der Papierseite kann durch diese Maßnahme erheblich reduziert werden.

Trotz der beschriebenen Verbesserungen weisen die bekannten Formiersiebe weiterhin zu hohe Markierungsneigungen auf. Die hohen Markierungsneigungen werden unter anderem durch die Anbinde- und Abbindepunkte der Bindefäden an der papierseitigen und der maschinenseitigen Webstruktur dadurch hervorgerufen, indem an diesen Stellen die Planarität und die Durchlässigkeit (Permeabilität) des Siebs und somit das Entwässerungsverhalten der Faserstoffsuspension verändert wird.

Aus der DE 197 32 879 ist ein Sieb für die Herstellung von Tissuepapier bekannt, welches eine obere und eine untere Gewebelage hat, wobei die beiden Gewebelagen durch Bindefäden verbunden sind, die Verengungsstellen bilden, durch die deutlich weniger wasser abfließen kann als durch benachbarte Bereiche des Siebs.

Es ist die Aufgabe der vorliegenden Erfindung eine Papiermaschinenbespannung mit Bindefadensystem vorzuschlagen, welches bzgl. den aus dem Stand der Technik bekannten Papiermaschinenbespannungen eine deutlich weniger sichtbare Markierungsneigung hat.

Die Erfindung wird durch eine Papiermaschinenbespannung mit den Merkmalen des Patentanspruchs 1 gelöst.

Vorteilhafte Ausführungen und Weiterbildungen sind in den Unteransprüchen angegeben.

Die Erfindung basiert auf der Erkenntnis, dass eine durch die Abbinde- bzw. Anbindepunkte hervorgerufene Markierung einem Beobachter insbesondere dann deutlich sichtbar wird, wenn die Abbinde- bzw. Anbindepunkte in der Anbindepunkt- bzw. Abbindepunktwiederholeinheit vollständig regelmäßig zueinander angeordnet sind.

Gemäß dem Patentanspruch 1 wird daher eine Papiermaschinenbespannung vorgeschlagen mit einer papierseitigen und einer maschinenseitigen Webstruktur und mit Bindefäden, welche unter Bildung von Anbindepunkten mit der papierseitigen und unter Bildung von Abbindepunkten mit der maschinenseitigen Webstruktur verwoben sind, wobei die Anordnung der Anbindepunkte bzw. der Abbindepunkte durch Aneinanderreihung von mehreren kleinsten Anbindepunkt- bzw. Abbindepunktwiederholeinheiten beschreibbar ist, und wobei in jeder Anbindepunkt- und / oder Abbindepunktwiederholeinheit zumindest einer der Abbinde- bzw. Anbindepunkte in Bezug zu den übrigen Abbinde- bzw. Anbindepunkten unregelmäßig angeordnet ist, wobei die Bindebäden jeweils als Bindefadenpaare angeordnet sind, wodurch bspw. jedes Bindefadenpaar auf der Papierseite den Pfad eines nicht bindenden Schuss- oder Kettfadens webt und wobei durch Verweben der Bindefäden mit den papierseitigen Kettfäden oder mit den papierseitigen Schussfäden ein Webmaster gebildet wird, das durch die papierseitigen Kett- und Schussfäden fortgesetzt wird.

Einschub von Zudem ist die papierseitige Webstruktur der Papiermaschinenbespannung eine Leinwandbindung und bei der Papiermaschinenbespannung selbst handelt es sich um ein Formiersieb zur Herstellung von graphischen Papieren.

Anbindepunkte und Abbindepunkte werden hierbei wie folgt festgelegt: Bei einem Anbindepunkt webt ein in CD-Richtung verlaufender Bindefaden über einen papierseitigen MD-Faden, bei einem Abbindepunkt webt der Bindefaden unter einen maschinenseitigen MD-Faden. Zwischen aufeinander folgenden Anbinde- und Abbindepunkten ist kein papierseitiger MD-Faden angeordnet über den der Bindefaden webt. Zwischen aufeinander folgenden Anbinde- und Abbindepunkten ist kein maschinenseitiger MD-Faden angeordnet unter den der Bindefaden webt.

Analog gilt für einen in MD-Richtung verlaufenden Bindefaden: Bei einem Anbindepunkt webt der in MD-Richtung verlaufender Bindefaden über einen papierseitigen CD-Faden, bei einem Abbindepunkt webt der Bindefaden unter einen maschinenseitigen CD-Faden. Zwischen aufeinander folgenden Anbinde- und Abbindepunkten ist kein papierseitiger CD-Faden angeordnet über den der Bindefaden webt. Zwischen aufeinander folgenden Anbinde- und Abbindepunkten ist kein maschinenseitiger CD-Faden angeordnet unter den der Bindefaden webt.

Unter einer unregelmäßigen Anordnung soll verstanden werden, dass zumindest einer der Abbindepunkte bzw. Anbindepunkte das von den übrigen Abbindepunkten bzw. Anbindepunkten gebildete Muster durchbricht bzw. dieses Muster nicht fortsetzt. D.h. es sind bspw. sämtliche Abbindepunkt entlang einer von mehreren zueinander parallelen Geraden angeordnet, wobei ein Abbindepunkt nicht auf einer der Geraden angeordnet ist.

Sind die Abbinde- bzw. Anbindepunkte regelmäßig zueinander angeordnet, ist es bspw. möglich diese entlang zueinander parallelen Geraden anzuordnen . Eine Möglichkeit der unregelmäßigen Anordnung kann dadurch hervorgerufen werden, indem einige der Abbinde- und / oder Anbindepunkte in der Abbindepunkt- bzw. Anbindepunktwiederholeinheit derart angeordnet sind, dass diese nur durch zumindest eine Gerade miteinander verbindbar sind, welche nicht parallel zu einer andere Abbinde- bzw. Anbindepunkte miteinander verbindenden Geraden verläuft.

Dadurch wird erreicht, dass in jeder Abbindepunkt- und / oder Anbindepunktwiederholeinheit zumindest einige der Abbinde- bzw. Anbindepunkte entlang einer Geraden angeordnet sind, die nicht parallel zu den die anderen Abbinde- bzw. Anbindepunkte miteinander verbindenden Gerade(n) verläuft. Hierdurch wird die gleichmäßige Struktur der Anordnung der Abbinde- bzw. Anbindepunkte unterbrochen, wodurch die Markierungsneigung reduziert wird.

Die Anordnung der Abbindepunkte bzw. Abbindepunkte ist durch Aneinanderreihung von vielen Abbindepunkt- bzw. Anbindepunktwiederholeinheiten beschreibbar. Versuche haben gezeigt, dass die Markierungsneigung besonders groß ist, wenn sich die Abbindepunkte- bzw. Anbindepunkte miteinander verbindenden Geraden von einer Abbindepunkt- bzw. Anbindepunktwiederholeinheit zur angrenzenden Abbindepunkt- bzw. Anbindepunktwiederholeinheit fortsetzen, so dass im Resultat eine regelmäßige Anordnung der Abbinde- bzw. Anbindepunkte von Abbindepunkt- bzw. Anbindepunktwiederholeinheit zu angrenzender Abbindepunkt- bzw. Anbindepunktwiederholeinheit in gerader Verlängerung fortgesetzt wird. Eine besonders bevorzugte Ausführungsform der Erfindung sieht deshalb vor, dass die unregelmäßige Anordnung dadurch hervorgerufen wird, indem einige der Anbindepunkte und / oder Abbindepunkte in der Abbindepunkt- bzw. Anbindepunktwiederholeinheit derart angeordnet sind, so dass sich diese Anbindepunkte und / oder Abbindepunkte nicht durch eine Gerade in einer ersten Abbindepunkt- bzw. Anbindepunktwiederholeinheit miteinander verbinden lassen, welche sich durch Verbinden von Anbinde- bzw. Abbindepunkten in einer der ersten Abbindepunkt- bzw. Anbindepunktwiederholeinheit angrenzenden zweiten Abbindepunkt- bzw. Anbindepunktwiederholeinheit fortsetzen lässt.

Versuche haben weiter gezeigt, dass nicht nur die direkte Anordnung von Abbinde- bzw. Anbindepunkten entlang einer Geraden, die Abbindepunkt- bzw. Anbindepunktwiederholeinheiten übergreift, zu verstärkter Markierungsneigung führt, sondern, dass auch eine parallele Anordnung der Geraden von Abbindepunkt- bzw. Anbindepunktwiederholeinheit zu angrenzender Abbindepunkt- bzw. Anbindepunktwiederholeinheit die Markierungsneigung verstärkt. Aus diesem Grund sieht eine besonders bevorzugte Ausführungsform der Erfindung vor, dass die unregelmäßige Anordnung dadurch hervorgerufen wird, indem einige der Anbindepunkte und / oder Abbindepunkte in der Abbindepunkt- bzw. Anbindepunktwiederholeinheit derart angeordnet sind, so dass sich diese Anbindepunkte und / oder Abbindepunkte nicht durch eine Gerade in einer ersten Abbindepunkt- bzw. Anbindepunktwiederholeinheit miteinander verbinden lassen, welche parallel zu einer Gerade verläuft, die Anbinde- bzw. Abbindepunkte in einer der ersten Abbindepunkt- bzw. Anbindepunktwiederholeinheit angrenzenden zweiten Abbindepunkt- bzw. Anbindepunktwiederholeinheit miteinander verbindet.

Somit wird erreicht, dass zumindest eine Gerade nicht durch eine dazu parallele Gerade in einer angrenzenden Abbindepunkt- bzw. Anbindepunktwiederholeinheit "fortgesetzt" werden kann, sondern, dass die Gerade in Fortführung der Abbindepunkt- bzw. Anbindepunktwiederholeinheit diskontinuierlich, z.B. gebrochen, verläuft, wodurch die Sichtbarkeit der Markierung erheblich reduziert wird.

Eine weitere Möglichkeit die Regelmäßigkeit der Abbinde- bzw. Anbindepunkte zu beeinflussen besteht darin, dass zumindest einige entlang einer Geraden angeordnete Abbinde- bzw. Anbindepunkte entlang der Geraden unterschiedlich zueinander beabstandet sind.

Die Sichtbarkeit der Markierung kann ferner weiter reduziert werden, je mehr Abbinde- bzw. Anbindepunkte in der Abbindepunkt- bzw. Anbindepunktwiederholeinheit unregelmäßig angeordnet sind, wobei die Anordnung der Abbinde- bzw. Anbindepunkte auf die papierseitige und / oder maschinenseitige Webstruktur abzustimmen ist. Eine bevorzugte Ausführungsform der Erfindung sieht vor, dass bis zu 20%, bevorzugt bis zu 30%, besonders bevorzugt bis zu 50% und ganz besonders bevorzugt bis zu 70% der Abbinde- bzw. Anbindepunkte in der Abbindepunkt- bzw. Anbindepunktwiederholeinheit nicht einem regelmäßigen Muster folgend angeordnet sind.

Bspw. durch vollständig unregelmäßige Anordnung der Abbinde- bzw. Anbindepunkte kann die Sichtbarkeit der Markierung deutlich reduziert werden.

Die Papiermaschinenbespannung ist durch Aneinanderreihung von mehreren kleinsten Wiederholeinheiten beschreibbar, wobei die kleinste Wiederholeinheit der Papiermaschinenbespannung das kleinste gemeinsame Vielfache aus der kleinsten Wiederholeinheit der papierseitigen Webstruktur, der kleinsten Wiederholeinheit der maschinenseitigen Webstruktur, der Abbindepunkt- und der Anbindepunktwiederholeinheit ist. Die Variationsmöglichkeit bei der Beeinflussung der unregelmäßigen Anordnung der Abbinde- bzw. Anbindepunkte kann durch Erhöhung der Kettfadenzahl pro kleinster Wiederholeinheit erheblich erhöht werden. Demzufolge sieht eine besonders bevorzugte Ausführungsform der Erfindung vor, dass die kleinste Wiederholeinheit der Papiermaschinenbespannung durch 24 oder 26 oder 28 oder 30 oder 40 oder mehr Kettfäden gebildet wird.

Nach einer weiteren bevorzugten Ausführungsform der Erfindung wird die Abbindepunkt- bzw. Anbindepunktwiederholeinheit durch maximal 5 oder 7 Kettfäden gebildet.

Des weiteren ist es möglich, dass die Bindefäden in Kett- und / oder Schussrichtung verlaufen.

Es ist aber auch durchaus denkbar, dass das papierseitige Webmuster nur durch Verweben von papierseitigen Kett- oder Schussfäden mit den Bindefäden gebildet wird.

Vorzugsweise handelt es sich bei der Papiermaschinenbespannung um ein Formiersieb.

Der Gegenstand der Erfindung wird nachfolgend anhand der folgenden Zeichnungen erläutert. Es zeigen
- Figur 1: Verteilung von Abbindepunkten der Maschinenseite einer Webstruktur mit einer durch 6 Kettfäden gebildeten kleinsten Abbindepunktwiederholeinheit,
- Figur 2: UnregelmäßigeVerteilung von Abbindepunkten der Maschinenseite bei einem erfindungsgemäßen Formiersieb mit einer kleinsten Abbindepunktwiederholeinheit mit 30 Kettfäden.
- Figur 3: Nahezu völlige unregelmäßige Verteilung von Abbindepunkten der Maschinenseite bei einem erfindungsgemäßen Formiersieb mit einer kleinsten Abbindepunktwiederholeinheit mit 30 Kettfäden.
- Figur 4: UnregelmäßigeVerteilung von Abbindepunkten der Maschinenseite bei einem erfindungsgemäßen Formiersieb mit einer kleinsten Abbindepunktwiederholeinheit mit 5 Kettfäden.

Die Figur 1 zeigt die Verteilung von Abbindepunkten 1 der Bindefäden eines Formiersiebs 2 mit einer durch sechs Kettfäden 1K bis 6K und zwölf in Schussrichtung verlaufende Bindefäden 1 B bis 12B gebildeten Abbindepunktwiederholeinheit. Die Abbindepunkte 1 sind in der Darstellung der Figur 1 durch schwarze Quadrate dargestellt.

Wie aus der Figur 1 zu erkennen ist, sind die Abbindepunkte 1 regelmäßig zueinander angeordnet, wodurch sich diese durch mehrere zueinander parallele Geraden 3 miteinander verbinden lassen. Die Abbindepunkte 1 bei dem Formiersieb 2 der Figur 1 sind derart angeordnet, dass sich die die Abbindepunkte 1 miteinander verbindenden Geraden 3 von einer Abbindepunktwiederholeinheit 4 in den angrenzenden Wiederholungseinheiten 5, 5', 5" fortsetzen lassen. Die Verteilung der Abbindepunkte 1 zeigt somit eine starke Diagonalbildung. Diese Verteilung führt in den Bereichen der Abbindung zu einer Veränderung der Porenstruktur, was infolge besonders im graphischen Papierbereich zu qualitätsmindernden Markierungen im Papier führt.

Die Figur 2 zeigt eine Verteilung der Abbindepunkte auf der Maschinenseite 7 eines erfindungsgemäßen Formiersiebs 8. Eine kleinste Abbindepunktwiederholeinheit des dargestellten Formiersiebs 8 wird durch 30 Kettfäden 1 K bis 30K und durch 15 in Schussrichtung verlaufende Bindefäden 1 B bis 15B gebildet. Wie aus der Figur 2 zu erkennen ist, sind vier aneinander angrenzende kleinste Abbindepunktwiederholeinheit 9 bis 12 dargestellt.

Jede Abbindepunktwiederholeinheit 9 bis 12 weist im rechten Bereich eine Anzahl von zueinander regelmäßig angeordneten Abbindepunkten 13 auf, welche über zueinander parallele Geraden 14.1 bis 14.4 miteinander verbunden sind. Diese Geraden können teilweise auch in den angrenzenden Wiederholeinheiten fortgesetzt werden. So wird bspw. die gerade 14.1 der Wiederholeinheit 9 durch die Gerade 14.2 der Wiederholeinheit 10 fortgesetzt. Oder aber die gerade 14.2 aus der Wiederholeinheit 9 wird durch die Gerade 14.3 der Wiederholeinheit 10 fortgesetzt. Im linken Bereich jeder kleinsten Abbindepunktwiederholeinheit 9 bis 12 sind eine Anzahl von zueinander regelmäßig angeordneten Abbindepunkten 15 vorgesehen, welche aber in Bezug zu den Abindepunkten 13 unregelmäßig angeordnet sind, d.h. das von den Abbindepunkten 13 gebildete Muster nicht fortsetzen. Dementsprechend sind in jeder Abbindepunktwiederholeinheit 9 bis 12 die Abbindepunkte 15 in Bezug zu den Abbindepunkten 13 unregelmäßig angeordnet.

Weiter erkennt man, dass die unregelmäßige Anordnung dadurch hervorgerufen wird, indem die Abbindepunkte 15 in jeder Abbindepunktwiederholeinheit derart angeordnet sind, dass diese nur durch Gerade 16.1 bis 16.4 miteinander verbindbar sind, welche nicht parallel zu den die Abbindepunkte 13 miteinander verbindenden Geraden 14.1 bis 14.4 verlaufen.

Des weiteren wird die unregelmäßige Anordnung dadurch hervorgerufen wird, indem einige der Abbindepunkte 15 bspw. in der Abbindepunktwiederholeinheit 9 derart angeordnet sind, so dass sich die Abbindepunkte 15 nicht durch eine Gerade miteinander verbinden lassen, welche sich durch Verbinden von Abbindepunkten 13 oder 15 in einer der Abbindepunktwiederholeinheit 9 angrenzenden Abbindepunktwiederholeinheit 10 oder 11 oder 12 fortsetzen lässt.

Vielmehr erkennt man, dass bspw. bei Fortführung der Abbindepunktwiederholeinheiten die Gerade 14.4 der Abbindepunktwiederholeinheit 9 durch die Gerade 16.2 der Abbindepunktwiederholeinheit 10 gebrochen wird und somit die Geraden 14.4 und 16.2 von der Abbindepunktwiederholeinheit 9 zur Abbindepunktwiederholeinheit 10 diskontinuierlich (gebrochen) verlaufen. Des weiteren werden bspw. die Geraden 16.3 und 16.4 bei Fortsetzung der Abbindepunktwiederholeinheiten 11 und 12 gebrochen, d.h. nicht kontinuierlich fortgesetzt. Dies reduziert die Sichtbarkeit der Markierung, entstehend durch die Bindefadenabbindungspunkte wesentlich.

Die Figur 3 zeigt eine weitere Ausführungsform der Erfindung in Form eines Formiersiebes 17 mit nahezu freier Verteilung seiner Abbindepunkte 18 und 19. Jede Abbindepunktwiederholeinheit 21 bis 24 wird durch 30 Kettfäden 1 K bis 30K und 15 in Schussrichtung verlaufende Bindefäden 1B bis 15B gebildet. Lediglich die Abbindepunkte 18 sind derart zueinander angeordnet, dass diese durch zueinander parallele Geraden 20.1 und 20.2 miteinander verbunden werden können. Des weiteren ist zu erkennen, dass sich die Grade 20.2 der Abbindepunktwiederholeinheit 21 in der Geraden 20.1 der Wiederholeinheit 22 fortsetzt.

Die Figur 4 zeigt eine weitere Ausführungsform der Erfindung in Form der Abbindepunktverteilung eines Formiersiebes 23. Die Anordnung der Abbindepunkte 28 bis 32 ist durch eine der Abbindepunktwiederholeinheiten 24 bis 27 beschreibbar, wobei jede Abbindepunktwiederholeinheit 24 bis 27 durch fünf Kettfäden 1 K bis 5K und fünf in Schussrichtung verlaufende Bindefäden 1 B bis 5B gebildet wird.

Wie aus der Figur 4 zu erkennen ist, sind in jeder Abbindepunktwiederholeinheit 24 bis 27 die Abbindepunkte 29 und 30 in Bezug zu den übrigen Abbindepunkten 28, 31 und 32 unregelmäßig angeordnet, d.h. das von den Abbindepunkten 28, 31 und 32 gebildete Muster wird durch die Abbindepunkte 29 und 30 nicht fortgesetzt.

Man erkennt darüber hinaus, dass die unregelmäßige Anordnung dadurch hervorgerufen wird, indem die Abbindepunkte 29 und 30 in der Abbindepunktwiederholeinheit derart angeordnet sind, dass diese nur durch eine Gerade 33 miteinander verbindbar sind, welche nicht parallel zu einer die Abbindepunkte 28,31 und 32 miteinander verbindenden Geraden 34 verläuft.

## Patentansprüche

1. Papiermaschinenbespannung (7, 17, 23) mit einer papierseitigen und einer maschinenseitigen Webstruktur und mit Bindefäden (B1, B2, ...B15), welche unter Bildung von Anbindepunkten mit der papierseitigen und unter Bildung von Abbindepunkten (13, 15, 18, 19) mit der maschinenseitigen Webstruktur verwoben sind, wobei die Anordnung der Anbindepunkte bzw. der Abbindepunkte (13, 15, 18, 19) durch Aneinanderreihung von mehreren kleinsten Anbindepunkt- bzw. Abbindepunktwiederholeinheiten (9-12, 24-27) beschreibbar ist, wobei in jeder Anbindepunkt- bzw. Abbindepunktwiederholeinheit (9-12, 24-27) zumindest einer der Abbinde- bzw. Anbindepunkte (13, 15, 18, 19) in Bezug zu den übrigen Abbinde- bzw. Anbindepunkten (13, 15, 18, 19) unregelmässig angeordnet ist,
**dadurch gekennzeichnet,**
**dass** die Bindefäden (B1, B2, ...B15) jeweils als Bindefadenpaare angeordnet sind und durch Verweben der Bindefäden (B1, B2, ...B15) mit den papierseitigen Kettfäden oder mit den papierseitigen Schussfäden ein Webmuster gebildet wird, das durch die papierseitigen Kett- und Schussfäden fortgesetzt wird,
**dass** die papierseitige Webstruktur eine Leinwandbindung ist und
**dass** es sich um ein Formiersieb zur Herstellung von graphischen Papieren handelt.

2. Papiermaschinenbespannung nach Anspruch 1,
**dadurch gekennzeichnet,**
**dass** die unregelmäßige Anordnung **dadurch** hervorgerufen wird, indem einige der Abbinde- und / der Anbindepunkte (13, 15, 18, 19) in der Anbindepunkt- bzw. Abbindepunktwiederholeinheit (9-12, 24-27) derart angeordnet sind, dass diese nur durch zumindest eine Gerade miteinander verbindbar sind, welche nicht parallel zu einer andere Abbinde- und / oder Anbindepunkte (13, 15, 18, 19) miteinander verbindenden Geraden verläuft.

3. Papiermaschinenbespannung nach Anspruch 1 oder 2,
**dadurch gekennzeichnet,**
**dass** die unregelmäßige Anordnung **dadurch** hervorgerufen wird, indem einige der Anbindepunkte und / oder Abbindepunkte (13, 15, 18, 19) in der Anbindepunkt- bzw. Abbindepunktwiederholeinheit (9-12, 24-27) derart angeordnet sind, so dass sich diese Anbindepunkte und / oder Abbindepunkte (13, 15, 18, 19) nicht durch eine Gerade in einer ersten Anbindepunkt- bzw. Abbindepunktwiederholeinheit (9-12, 24-27) miteinander verbinden lassen, welche sich durch Verbinden von Anbinde- bzw. Abbindepunkten (13, 15, 18, 19) in einer der ersten Anbindepunkt- bzw. Abbindepunktwiederholeinheit (9-12, 24-27) angrenzenden zweiten Anbindepunkt- bzw. Abbindepunktwiederholeinheit (9-12, 24-27) fortsetzen lässt.

4. Papiermaschinenbespannung nach einem der vorherigen Ansprüche,
**dadurch gekennzeichnet,**
**dass** die unregelmäßige Anordnung **dadurch** hervorgerufen wird, indem einige der Anbindepunkte und / oder Abbindepunkte (13, 15, 18, 19) in der Anbindepunkt- bzw. Abbindepunktwiederholeinheit (9-12, 24-27) derart angeordnet sind, so dass sich diese Anbindepunkte und oder Abbindepunkte (13, 15, 18, 19) nicht durch eine Gerade in einer ersten Anbindepunkt- bzw. Abbindepunktwiederholeinheit (9-12, 24-27) miteinander verbinden lassen, welche parallel zu einer Gerade verläuft, die Anbinde- und oder Abbindepunkte (13, 15, 18, 19) in einer der ersten Anbindepunkt- bzw. Abbindepunktwiederholeinheit (9-12, 24-27) angrenzenden zweiten Anbindepunkt- bzw. Abbindepunktwiederholeinheit (9-12, 24-27) miteinander verbindet.

5. Papiermaschinenbespannung nach einem der vorherigen Ansprüche,
**dadurch gekennzeichnet,**
**dass** zumindest einige entlang einer Geraden angeordnete Abbinde- und / oder Anbindepunkte (13, 15, 18, 19) entlang der Geraden unterschiedlich zueinander beabstandet sind.

6. Papiermaschinenbespannung nach einem der vorherigen Ansprüche,
**dadurch gekennzeichnet,**
**dass** bis zu 20%, bevorzugt bis zu 30%, besonders bevorzugt bis zu 50%, ganz besonders bevorzugt bis zu 70% der Abbinde- und / oder Anbindepunkte (13, 15, 18, 19) in der Anbindepunkt- bzw. Abbindepunktwiederholeinheit (9-12, 24-27) nicht einem regelmäßigen Muster folgend angeordnet sind.

7. Papiermaschinenbespannung nach einem der vorherigen Ansprüche,
**dadurch gekennzeichnet,**
**dass** die kleinste Wiederholeinheit der Papiermaschinenbespannung durch 24 oder 26 oder 28 oder 30 oder 40 oder mehr Kettfäden gebildet wird.

8. Papiermaschinenbespannung nach einem der vorherigen Ansprüche,
**dadurch gekennzeichnet,**
**dass** die Abbindepunkt- bzw. Anbindepunktwiederholeinheit (9-12, 24-27) durch maximal 5 oder 7 Kettfäden gebildet wird.

9. Papiermaschinenbespannung nach einem der vorherigen Ansprüche,
**dadurch gekennzeichnet,**
**dass** die Bindefäden in Kett- und / oder Schussrichtung verlaufen.

10. Papiermaschinenbespannung nach einem der vorherigen Ansprüche,
**dadurch gekennzeichnet,**
**dass** die Papiermaschinenbespannung (7, 17, 23) ein Formiersieb ist.

## Claims

1. Paper machine clothing (7, 17, 23) having a paper-side and a machine-side woven structure and having binding threads (B1, B2, ...B15) which are woven while forming covering binding points with the paper-side woven structure and forming supporting binding points (13, 15, 18, 19) with the machine-side woven structure, it being possible for the arrangement of the covering binding points and of the supporting binding points (13, 15, 18, 19) to be described by lining up a plurality of smallest covering binding point repeat units and supporting binding point repeat units (9-12, 24-27) in a row, in each covering binding point repeat unit and/or supporting binding point repeat unit (9-12, 24-27), at least one of the supporting binding points or covering binding points (13, 15, 18, 19), being arranged irregularly in relation to the other supporting binding points and covering binding points (13, 15, 18, 19), **characterized in that** the binding threads (B1, B2, ...B15) are in each case arranged as pairs of binding threads, and a woven pattern is formed by weaving the binding threads (B1, B2, ...B15) with the paper-side warp threads or with the paper-side weft threads, which is continued by the paper-side warp and weft threads, **in that** the paper-side woven structure is a plain weave, and **in that** it is a forming fabric for the production of graphic papers.

2. Paper machine clothing according to Claim 1, **characterized in that** the irregular arrangement is brought about by some of the supporting binding points and/or covering binding points (13, 15, 18, 19) in the supporting binding point repeat unit or covering binding point repeat unit (9-12, 24-27) being arranged in such a way that these can be connected to one another only by at least one straight line which does not run parallel to another straight line connecting supporting binding points and/or covering binding points (13, 15, 18, 19) to one another.

3. Paper machine clothing according to Claim 1 or 2, **characterized in that** the irregular arrangement is brought about by some of the covering binding points and/or supporting binding points (13, 15, 18, 19) in the supporting binding point repeat unit or covering binding point repeat unit (9-12, 24-27) being arranged in such a way that these covering binding points and/or supporting binding points (13, 15, 18, 19) in a first supporting binding point repeat unit or covering binding point repeat unit (9-12, 24-27) cannot be connected to one another by a straight line which can be continued by connecting covering binding points or supporting binding points (13, 15, 18, 19) in a second supporting binding point repeat unit or covering binding point repeat unit (9-12, 24-27) adjoining the first supporting binding point repeat unit or covering binding point repeat unit (9-12, 24-27).

4. Paper machine clothing according to one of the preceding claims, **characterized in that** the irregular arrangement is brought about by some of the covering binding points and/or supporting binding points (13, 15, 18, 19) in the supporting binding point repeat unit or covering binding point repeat unit (9-12, 24-27) being arranged in such a way that these covering binding points and/or supporting binding points (13, 15, 18, 19) cannot be connected to one another by a straight line in a first supporting binding point repeat unit or covering binding point repeat unit (9-12, 24-27) which runs parallel to a straight line which connects to one another covering binding points and/or supporting binding points (13, 15, 18, 19) in a second supporting binding point repeat unit or covering binding point repeat unit (9-12, 24-27) adjoining the first supporting binding point repeat unit or covering binding point repeat unit (9-12, 24-27).

5. Paper machine clothing according to one of the preceding claims, **characterized in that** at least some supporting binding points or covering binding points (13, 15, 18, 19) arranged along a straight line are spaced apart differently from one another along the straight line.

6. Paper machine clothing according to one of the preceding claims, **characterized in that** up to 20%, preferably up to 30%, particularly preferably up to 50% and quite particularly preferably up to 70% of the supporting binding points and/or covering binding points (13, 15, 18, 19) in the supporting binding point repeat unit or covering binding point repeat unit (9-12, 24-27) are arranged so as not to follow a regular pattern.

7. Paper machine clothing according to one of the preceding claims, **characterized in that** the smallest repeat unit of the paper machine clothing is formed by 24 or 26 or 28 or 30 or 40 or more warp threads.

8. Paper machine clothing according to one of the preceding claims, **characterized in that** the supporting binding point repeat unit or covering binding point repeat unit (9-12, 24-27) is formed by at most 5 or 7 warp threads.

9. Paper machine clothing according to one of the preceding claims, **characterized in that** the binding threads run in the warp and/or weft direction.

10. Paper machine clothing according to one of the preceding claims, **characterized in that** the paper machine clothing (7, 17, 23) is a forming fabric.

## Revendications

1. Toile (7, 17, 23) pour machine de fabrication de papier, qui présente une structure tissée côté papier et une structure tissée côté machine et des fils de liage (B1, B2, ..., B15) qui sont tissés avec la structure tissée côté papier en formant des points de liaison et avec la structure tissée côté machine en formant des points de nouage (13, 15, 18, 19), l'agencement des points de liaison et des points de nouage (13, 15, 18, 19) pouvant être décrit par une succession de plusieurs très petites unités répétées de points de liaison et de points de nouage (9-12, 24-27), au moins l'un des points de liaison ou des points de nouage (13, 15, 18, 19) étant disposé de manière irrégulière par rapport aux autres points de liaison ou points de nouage (13, 15, 18, 19) dans chaque unité répétée de points de liaison ou de points de nouage (9-12, 24-27),
**caractérisée en ce que**
les fils de liage (B1, B2, ..., B15) sont tous disposés sous la forme de paires de fils de liage et le tissage des fils de liage (B1, B2, ..., B15) avec les fils de chaîne côté papier ou avec les fils de trame côté papier forment un motif de tissage qui est poursuivi à travers les fils de chaîne et les fils de trame côté papier,
**en ce que** la structure tissée côté papier est une armure de toile et
**en ce que** la toile est un tamis de façonnage destiné à la fabrication de papiers graphiques.

2. Toile pour machine de fabrication de papier selon la revendication 1, **caractérisée en ce que** l'agencement irrégulier est obtenu par le fait que certains des points de liaison et/ou de nouage (13, 15, 18, 19) de l'unité répétée de points de liaison ou de points de nouage (9-12, 24-27) sont disposés de telle sorte qu'ils ne peuvent être reliés les uns aux autres que par au moins une droite qui ne s'étend pas parallèlement à une autre droite qui relie les uns aux autres des points de liaison et/ou des points de nouage (13, 15, 18, 19).

3. Toile pour machine de fabrication de papier selon les revendications 1 ou 2, **caractérisée en ce que** l'agencement irrégulier est obtenu par le fait que certains des points de liaison et/ou des points de nouage (13, 15, 18, 19) de l'unité répétée de points de liaison ou de points de nouage (9-12, 24-27) sont disposés de telle sorte que ces points de liaison et/ou ces points de nouage (13, 15, 18, 19) ne peuvent être reliés les uns aux autres par une droite dans une première unité répétée de points de liaison ou de points de nouage (9-12, 24-27) qui peut être poursuivie par liaison de points de liaison ou de points de nouage (13, 15, 18, 19) en une deuxième unité répétée de points de liaison ou de points de nouage (9-12, 24-27) adjacente à la première unité répétée de points de liaison ou de points de nouage (9-12, 24-27).

4. Toiles pour machine de fabrication de papier selon l'une des revendications précédentes, **caractérisée en ce que** l'agencement irrégulier est obtenu **en ce que** certains des points de liaison et/ou des points de nouage (13, 15, 18, 19) de l'unité répétée de points de liaison ou de points de nouage (9-12, 24-27) sont disposés de telle sorte que ces points de liaison et/ou points de nouage (13, 15, 18, 19) ne peuvent être reliés les uns aux autres par une droite dans une première unité répétée de points de liaison ou de points de nouage (9-12, 24-27) qui s'étend parallèlement à une droite qui relie les uns aux autres des points de liaison et/ou des points de nouage (13, 15, 18, 19) d'une deuxième unité répétée de points de liaison ou de points de nouage (9-12, 24-27) adjacente à la première unité répétée de points de liaison ou de points de nouage (9-12, 24-27).

5. Toile pour machine de fabrication de papier selon l'une des revendications précédentes, **caractérisée en ce qu'**au moins certains des points de liaison et/ou des points de nouage (13, 15, 18, 19) disposés le long d'une ligne droite sont situés à des distances mutuelles différentes le long de la droite.

6. Toile pour machine de fabrication de papier selon l'une des revendications précédentes, **caractérisée en ce que** jusque 20 %, de préférence jusque 30 %, de façon particulièrement préférable jusque 50 % et de façon tout particulièrement préférable jusque 70 % des points de liaison et/ou points de nouage (13, 15, 18, 19) de l'unité répétée de points de liaison ou de points de nouage (9-12, 24-27) ne sont pas disposés en suivant un motif régulier.

7. Toile pour machine de fabrication de papier selon l'une des revendications précédentes, **caractérisée en ce que** la plus petite unité répétée de la toile pour machine de fabrication de papier est formée de 24, 26, 28, 30 ou 40 fils de chaîne ou davantage.

8. Toile pour machine de fabrication de papier selon l'une des revendications précédentes, **caractérisée en ce que** l'unité répétée de points de liaison ou de points de nouage (9-12, 24-27) est formée par au plus 5 ou 7 fils de chaîne.

9. Toile pour machine de fabrication de papier selon l'une des revendications précédentes, **caractérisée en ce que** les fils de liage s'étendent dans la direction de la chaîne et/ou dans la direction de la trame.

10. Toile pour machine de fabrication de papier selon l'une des revendications précédentes, **caractérisée en ce que** la toile (7, 17, 23) pour machine de fabrication de papier est un tamis de façonnage.
